# FASCICULE DE BREVET EUROPEEN

(11) **EP 0 125 164 B1**
(45) Date de publication et mention de la délivrance du brevet: **30.12.1986**
(21) Numéro de dépôt: 84400781.5
(22) Date de dépôt: 19.04.1984
(51) Int. Cl.: E21B 49/00, E21B 49/08, E21B 47/10, E21B 47/06

(54) **Méthode de détermination des caractéristiques d'une formation souterraine produisant un fluide**
Verfahren zur Ermittlung der Eigenschaften einer flüssigkeitsführenden, unterirdischen Formation
Method of determining the characteristics of an underground formation producing fluids

(30) Priorité: 22.04.1983 FR 8307075
(43) Date de publication de la demande: 14.11.1984
(73) Titulaire: FLOPETROL SERVICES INC., Dyce Aberdeen, AB2 0ES (GB)
(72) Inventeur: Bourdet, Dominique, F-77000 Melun (FR); Whittle, Timothy, Salisbury Wiltshire SPS 2HF (GB)
(74) Mandataire: Hagel, Francis

## Description

La présente invention concerne les essais de puits d'hydrocarbures, permettant de déterminer les caractéristiques physiques du système formé d'un puits et d'une formation souterraine (appelée aussi « réservoir ») produisant des hydrocarbures à travers le puits. De façon plus précise, l'invention se rapporte à une méthode selon laquelle le débit de fluide produit par le puits est modifié en fermant ou en ouvrant une vanne qui se trouve à la surface ou dans le puits. Les variations de pression résultantes sont mesurées et enregistrées au fond du puits en fonction du temps écoulé depuis le début des essais, c'est-à-dire depuis la modification du débit. Les caractéristiques du système puits-formation souterraine peuvent être déduites de ces données expérimentales. Les données expérimentales des essais de puits sont analysées en comparant la réponse de la formation souterraine à un changement de débit du fluide produit, avec le comportement de modèles théoriques ayant des caractéristiques bien définies et soumis au même changement de débit que la formation étudiée. Habituellement, les variations de pression en fonction du temps caractérisent le comportement du système puits-formation et l'enlèvement à débit constant de fluides, par l'ouverture d'une vanne dans le puits initialement fermé. est la condition d'essai qui est appliquée à la formation et au modèle théorique. Lorsque leurs comportements sont identiques, on suppose que le système étudié et le modèle théorique sont identiques aussi bien au point de vue quantitatif que qualitatif. En d'autres termes, ces réservoirs sont supposés avoir les mêmes caractéristiques physiques.

Les caractéristiques obtenues de cette comparaison dépendent du modèle théorique : plus le modèle est compliqué, plus les caractéristiques qui peuvent être déterminées sont nombreuses. Le modèle de base est représenté par une formation homogène avec des limites supérieure et inférieure imperméables et avec une extension radiale infinie. Le débit dans la formation est alors radial, dirigé vers le puits.

Cependant, le modèle théorique le plus couramment utilisé est plus compliqué. Il comporte les caractéristiques du modèle de base auquel on ajoute des conditions internes telles que l'effet pariétal («skin effect en anglais) et l'effet de compression ou de décompression du fluide dans le puits (« wellbore storage » en anglais). L'effet pariétal est défini par un coefficient S qui caractérise l'endommagement ou la stimulation de la partie de la formation adjacente au puits. L'effet de compression ou de décompression du fluide dans le puits est caractérisé par un coefficient C qui résulte de la différence de débit de fluide produit par le puits, entre la formation souterraine et la tête de puits, lorsqu'une vanne située en tête de puits est soit fermée soit ouverte. le coefficient C est exprimé habituellement en baril par psi, un baril étant égal à 0,16 m³ et un psi égal à 0,069 bar.

Le comportement d'un modèle théorique est représenté de façon commode par un graphe de courbes-type qui représentent les variations de pression, en fonction du temps, du fluide au fond du puits. Ces courbes sont habituellement tracées en coordonnées cartésiennes et en échelle logarithmique, la pression sans dimension étant portée en ordonnée et le temps sans dimension étant porté en abscisse. De plus, chaque courbe est caractérisée par un ou plusieurs nombres sans dimension qui représentent chacun une caractéristique (ou une combinaison de caractéristiques) du système théorique formé par un puits et un réservoir. Un paramètre sans dimension est défini par le paramètre réel (la pression par exemple) multiplié par une expression qui inclut certaines caractéristiques du système puits-réservoir de façon à rendre le paramètre sans dimension indépendant de ces caractéristiques.

C'est ainsi que le coefficient S caractérise uniquement l'effet pariétal mais est indépendant des autres caractéristiques du réservoir et des conditions expérimentales telles que le débit, la viscosité du fluide, la perméabilité de la formation. etc. Lorsque le modèle théorique et le système étudié puits-formation correspondent, la courbe expérimentale et l'une des courbe-types représentées avec les mêmes échelles de coordonnées ont une forme identique mais sont décalées l'une par rapport à l'autre. Les décalages suivant les deux axes, en ordonnée pour la pression et en abscisse pour le temps, sont proportionnels à des valeurs de caractéristiques du système puits-réservoir qui peuvent ainsi être déterminées.

Des informations qualitatives sur la formation souterraine, telle que par exemple la présence d'une fracture, sont obtenues par l'identification des différents régimes sur le graphe en échelle logarithmique représentant les données expérimentales. Sachant qu'une caractéristique particulière du système puits-réservoir, telle que par exemple une fracture verticale, se caractérise par un régime particulier, tous les différents régimes apparaissant sur le graphe des données expérimentales sont identifiées pour sélectionner le modèle de système puits-réservoir approprié. Des graphes spécialisés ne tenant compte que d'une partie des données expérimentales permettent la détermination plus précise des caractéristiques du système. On revient ensuite au graphe en échelle logarithmique prenant en compte toutes les données pour confirmer le choix du système et la détermination quantitative des caractéristiques de la formation. Ces dernières sont obtenues en sélectionnant une courbe-type ayant la même forme que la courbe expérimentale et en déterminant le décalage des axes de coordonnées de la courbe expérimentale par rapport à la courbe théorique.

A un même modèle théorique correspondent plusieurs graphes de courbes-type. Ceci dépend des paramètres sans dimension choisis pour la représentation des axes de coordonnées du graphe, ainsi que d'un ou plusieurs index», Un « index n'est autre qu'un paramètre supplémentaire (ou une combinaison de paramètres) choisi pour la représentation des courbes, en complément des paramètres sans dimension des axes de coordonnées. La comparaison des différentes méthodes utilisées est donnée dans l'article intitulé « A Comparison Between Different Skin and Wellbore Storage Type Curves for Early-Time Transient Analysis » (Comparaison entre les différentes courbes-type avec effet pariétal et effet de compression ou de décompression pour l'analyse des transitoires précoces) par A.C. Gringarten & al., publié par « Society of Petroleum Engineers of AIME », (n° SPE 8205). Le brevet des Etats-Unis d'Amérique 4,328,705 décrit également une méthode selon laquelle les courbes-type sont représentées en utilisant la pression sans dimension Pₒ pour l'axe des ordonnées et le rapport td/Cd pour l'axe des abscisses, t_{D} étant le temps sans dimension et C_{d} le coefficient sans dimension caractérisant l'effet de compression ou de décompression du fluide dans le puits. L'inconvénient de la méthode décrite dans ce brevet est que les courbes-type ont des formes variant relativement lentement l'une par rapport à l'autre. Il en résulte une certaine incertitude dans le choix de la courbe-type correspondant à la courbe expérimentale. On remarque également que pour effectuer une analyse complète, on est obligé de faire appel non seulement à un graphe en échelle logarithmique représentant l'ensemble des données expérimentales, mais d'utiliser également des graphes spécialisés, en échelle semi-logarithmique par exemple, pour n'analyser qu'une partie des données mais d'une façon plus précise.

On a déjà songé à utiliser la dérivée mathématique de la pression sans dimension, P'_{D}, au lieu de la pression sans dimension P_{d}. C'est ainsi que dans l'article intitulé « Application of the P'p Function to Interference Analysis» (Application de la fonction P'_{D} à l'analyse des tests d'interférence) publié dans « Journal of Petroleum Technology " d'août 1980, page 1465, l'évolution de la dérivée P'_{D} (dérivée par rapport à t_{D}) en fonction de tₒ est utilisée pour analyser des essais d'interférence entre un puits de production et un puits d'observation. On enregistre les variations de pression dans le puits d'observation lorsqu'on modifie le débit de fluide produit par le puits de production. Dans ce cas. l'effet pariétal et l'effet de compression ou de décompression du fluide n'interviennent pas. C'est donc un cas très simple dans lequel on analyse la réponse de la formation souterraine dans un puits éloigné du puits producteur. Il en résulte qu'il n'y a pas une famille de courbes-type mais une seule courbe.

La dérivée de la' pression P'_{D} (dérivée par rapport à t_{D}) a été également mise à profit pour caractériser les réservoirs contenant deux failles étanches parallèles autour du réservoir, dans l'article intitulé « Detection and Location of Two Parallel Sealing Faults Around a Well » (Détection et localisation de deux failles étanches parallèles autour d'un puits) paru dans « Journal of Petroleum Technology d'octobre 1980, page 1701. Cet article ne traite que d'un problème particulier.

Le comportement en pression d'un puits produisant un fluide légèrement compressible à travers un plan unique d'une fracture verticale dans un réservoir infini a été analysé à l'aide de la dérivée mathématique de la pression sans dimension P'ₒ, (dérivée par rapport à un temps sans dimension t_{Df}) dans l'article intitulé « Application of P'_{D} Function to Vertically Fractured Wells " (Application de la fonction P'ₒ au puits fracturé verticalement) paru dans « Society of Petroleum Engineers of AIME, SPE 11028, du 26-29 septembre 1982.

Cet article ne concerne qu'un cas particulier dans lequel la courbe-type est unique et pour lequel les avantages de l'utilisation de la dérivée de la pression ne sont pas évidents par rapport aux méthodes classiques. De plus, l'effet pariétal et l'effet de compression ou de décompression du fluide n'interviennent pas.

La présente invention a pour objet une méthode de détermination des caractéristiques d'un système puits-réservoir permettant une meilleure identification entre le comportement expérimental du système analysé formé par le puits et la formation souterraine et le comportement d'un modèle théorique. Ce modèle est général, à savoir que la formation peut être homogène ou hétérogène et qu'il tient compte de l'effet pariétal et de l'effet de compression ou de décompression du fluide et éventuellement de la double porosité du réservoir et des fractures du puits. La méthode selon la présente invention permet une analyse globale et unique du comportement du système puits-réservoir, sans recourir à des analyses spécialisées. L'invention permet également l'analyse des données expérimentales lorsque la condition imposée au système est la fermeture du puits, grâce à un choix judicieux des paramètres. La méthode selon la présente invention peut également être avantageusement combinée à une méthode de l'art antérieur.

De façon plus précise, la présente invention concerne une méthode de détermination des caractéristiques physiques d'un système formé d'un puits et d'une formation souterraine contenant un fluide et communiquant avec ledit puits, ladite formation présentant de l'effet pariétal et/ou le fluide se comprimant ou se décomprimant dans le puits et ladite formation étant homogène ou hétérogène. Selon la méthode, on provoque un changement de débit dudit fluide, on mesure une grandeur caractéristique de la pression P du fluide à des intervalles de temps successifs Δt et on compare.
- d'une part, à partir d'un modèle théorique de système de puits-réservoir, l'évolution théorique du logarithme de la dérivée P'_{D} de la pression sans dimension en fonction du logarithme de t_{D}/C_{D}, ladite dérivée P'_{D} étant par rapport à t_{D}/C_{D}, tₒ représentant le temps sans dimension et C_{D} le coefficient sans dimension de l'effet de compression ou de décompression du fluide dans le puits, avec
- d'autre part, l'évolution expérimentale du logarithme de la dérivée ΔP' de la pression en fonction du logarithme des intervalles de temps correspondants Δt, ladite dérivée ΔP' étant par rapport au temps t. et on détermine de la comparaison desdites évolutions théorique et expérimentale au moins une caractéristique du système puits-formation, choisie parmi le produit kh de la perméabilité k par l'épaisseur de ladite formation h, le coefficient C_{D} et le coefficient S de l'effet pariétal.

Ladite évolution théorique peut avantageusement être celle du logarithme du produit P'_{D} ◆ t_{D}/C_{D} en fonction du logarithme de t_{D}/C_{D} et ladite évolution expérimentale est celle du logarithme du produit ΔP' · Δt en fonction du logarithme de Δt.

Ladite évolution théorique peut également être fonction d'un index représentant une grandeur caractéristique du produit C_{D}e^{2s}. Lorsque le changement de débit du fluide correspond à la fermeture du puits, on peut avantageusement comparer ladite évolution théorique avec l'évolution expérimentale du logarithme de l'expression : en fonction du logarithme des intervalles de temps △t, tp étant le temps pendant lequel le puits a été mis en production.

Certaines étapes de la présente invention, notamment l'identification des données expérimentales avec le comportement d'un modèle théorique ayant des caractéristiques bien précises, peuvent être mises en oeuvre à l'aide d'un ordinateur. Cependant, ces étapes sont avantageusement mises en oeuvre en traçant un graphe théorique en coordonnées cartésiennes et en échelle logarithmique, ledit graphe représentant l'évolution théorique de la dérivée P'ₒ en fonction de t_{D}/C_{D} ou encore l'évolution théorique du produit P'_{D} - t_{D}/C_{D} en fonction de t_{D}/C_{D}.

On peut également tracer une courbe expérimentale à l'aide des données expérimentales avec la même échelle logarithmique que ledit graphe théorique, la courbe expérimentale représentant soit l'évolution expérimentale de ΔP' en fonction de △t, soit l'évolution expérimentale du produit ΔP' · Δt en fonction de Δt. On peut alors faire correspondre la courbe expérimentale avec l'une des courbes-type du graphe théorique et on peut en déterminer certaines caractéristiques physiques du système puits-formation souterraine.

L'invention a également pour objet les graphes théoriques obtenus tel qu'indiqué précédemment.

L'invention sera mieux comprise à l'aide de la description qui va suivre de modes de réalisation de l'invention donnés à titre d'exemples explicatifs mais nullement limitatifs. La description se rapporte aux dessins qui l'accompagnent dans lesquels :
la figure 1 représente en échelle logarithmique un graphe de courbe-type représentant P'ₒ en fonction de t_{D}/C_{D}, l'index représentant les valeurs de C_{D}e^{2S} ;
la figure 2 montre un graphe de courbes-type en échelle logarithmique représentant P'_{D} . t_{D}/C_{D} en fonction de t_{D}/C_{D}, l'index étant C_{D}e^{2S} ;
la figure 3 illustre la méthode selon la présente invention pour la détermination des caractéristiques physiques d'une formation souterraine produisant un fluide ;
la figure 4 représente en échelle logarithmique un graphe de courbes-type représentant P' D . t_{D}/C_{D} en fonction de t_{D}/C_{D} pour une formation souterraine à double porosité ; et
la figure 5 représente deux séries de courbes-type en échelle logarithmique, l'une montrant des courbes-type connues et l'autre montrant des courbes-type selon la présente invention.

Avant de mettre un puits d'hydrocarbures en production, on effectue généralement des mesures de façon à déterminer les caractéristiques physiques de la formation souterraine produisant ces hydrocarbures. Cette étape préliminaire avant la production est très importante car elle permet de définir les conditions les plus appropriées pour produire ces hydrocarbures et éventuellement pour améliorer la production. L'une de ces mesures consiste à faire varier le débit du fluide produit, en ouvrant ou fermant une vanne placée en tête de puits ou dans le puits lui-même. et à enregistrer les variations résultantes de pression en fonction du temps écoulé à partir de la modification de débit du fluide produit. On peut par exemple fermer complètement le puits et enregistrer l'augmentation de pression résultante (on obtiendra alors une courbe expérimentale dite courbe de « build-up •). On peut aussi faire produire un puits dont la production avait été arrêtée et enregistrer la diminution de pression correspondante (la courbe expérimentale obtenue s'appelle alors « courbe de drawdown •).

Les variations de pression en fonction du temps peuvent être suivies à l'aide d'une sonde descendue dans le puits à l'extrémité d'un câble. Le câble peut être électrique et dans ce cas transmettre les informations de pression directement à un enregistreur situé à la surface. Lorsque le câble n'est pas conducteur, les variations de pression sont enregistrées dans des mémoires disposées dans la sonde. Ces mémoires sont ensuite lues en surface. On peut également installer une jauge de pression dans une poche latérale de la colonne de production du puits, à proximité de la formation productrice. Un câble conducteur situé dans l'espace annulaire compris entre la colonne de production et le tubage relie la jauge de pression jusqu'à un enregistreur situé à la surface. Un tel dispositif est décrit par exemple dans les brevets des Etats-Unis n° 3,939.705 et 4.105.279.

Les valeurs mesurées par les sondes de pression ne correspondent généralement pas à la pression elle-même, mais à une grandeur caractéristique de la pression telle que, par exemple, une différence de deux fréquences. Par la suite, on utilisera l'expression « valeur de la pression par commodité et clarté, tout en gardant à l'esprit que les données expérimentales peuvent correspondre à une grandeur caractéristique de la pression.

La figure 1 représente un graphe de nouvelles courbes-type, en échelle logarithmique, représentant la dérivée mathématique P'_{D} de la pression sans dimension P_{D} en fonction du rapport t_{D}/C_{D}, t_{D} représente le temps sans dimension et C_{D} représentant la valeur du coefficient sans dimension de l'effet de compression ou de décompression du fluide dans le puits. La dérivée mathématique P'_{D} est faite par rapport à t_{D}/C_{D}. De plus, les variations de la dérivée de la pression P'_{D} sont représentées par rapport à un index C_{D}e^{2s}, qui n'est autre qu'une combinaison de deux caractéristiques physiques C_{D} et S du système puits-réservoir analysé. Il est à remarquer que l'index C_{D}e^{2s} peut prendre une valeur quelconque, qui n'est pas nécessairement entière, La valeur de la pression sans dimension P_{D} est donnée par l'équation suivante, en employant le système d'unités utilisé couramment dans l'industrie pétrolière et appelé « Oil field units page 185 du livre intitulé « Advances in Well Test Analysis publié par « Society of Petroleum Engineers of AIME» ― 1977 : dans laquelle :
k représente la perméabilité de la formation souterraine,
h est l'épaisseur de la formation,
ΔP est la variation de pression.
5q est le débit du fluide en surface,
B est le coefficient de dilatation du fluide entre le réservoir et la surface (appelé en anglais « formation volume factor ») et
µ est la viscosité du fluide.

La dérivée mathématique P'_{D} de la pression sans dimension P_{D}, par rapport à t_{D}/C_{D}, est donnée par l'équation suivante : dans laquelle ΔP' est la dérivée (par rapport au temps t) de la variation de pression ΔP en fonction de l'intervalle de temps Δt qui représente l'intervalle de temps s'étant écoulé depuis le début de l'essai de la formation, c'est-à-dire l'intervalle de temps entre l'instant de mesure et l'instant de modification de débit du fluide.

La valeur du rapport t_{D}/C_{D}, dans le même système d'unités que pour les équations précédentes, est donnée par: dans laquelle C est l'effet de compression ou de décompression du fluide dans le puits.

Le graphe de la figure 1 caractérise le comportement d'un modèle de réservoir homogène et d'un puits présentant l'effet pariétal et l'effet de compression ou de décompression du fluide dans le puits.

Ce graphe est obtenu à partir de l'équation (A.2) de l'article intitulé « Determination of fissure volume and block size in fractured reservoirs by type-curve analysis » (Détermination du volume des fissures et de la taille des blocs dans les réservoirs fissurés par analyse par courbes-type) publié par « Society of Petroleum Engineers » en septembre 1980. n° SPE 9293. Cette équation est donnée dans le domaine de Laplace. L'inversion dans le domaine des temps réels est obtenue à l'aide d'un algorithme d'inversion, tel que celui décrit par exemple par H. Stehfest dans « Communications of the ACM, D-5 du 13.01.70. n° 1 page 47.

Les courbes de la figure 1 se caractérisent par trois parties distinctes : la partie gauche du graphe correspondant aux temps courts et étant caractéristique de l'effet de décompression du fluide du puits (cet effet est le plus important à l'ouverture de la vanne) ; la partie droite du graphe correspondant à un écoulement pur radial du réservoir et une partie intermédiaire entre les parties gauche et droite correspondant à un régime d'écoulement transitoire entre les deux écoulements-limite précédents. Cet écoulement intermédiaire est fonction de l'effet de décompression du fluide et de l'effet pariétal.

Sur la partie gauche du graphe, les courbes tendent vers une asymptote correspondant à une dérivée égale à 1. En effet, au tout début des essais, le phénomène prédominant est l'effet de décompression du puits lequel est caractérisé par l'équation :
La dérivée de la pression sans dimension par rapport à tdCD peut s'écrire :

On voit que la dérivée P'_{D} pour ce type d'écoulement est égal à 1 et que les courbes-type se réduisent à une droite de pente nulle. La partie droite du graphe de la figure 1. qui correspond à un écoulement radial infini dans une formation homogène, est caractérisée par l'équation : 1 n représentant le logarithme néperien.

En dérivant P_{D} par rapport à t_{D}/C_{D}, on obtient : et en passant en échelle logarithmique :

On remarque que la courbe représentée par l'équation (8) est une droite de pente égale à - 1. Pour les temps courts et les temps longs, les courbes sont rectilignes et indépendantes de C_{D}e^{2s}, ce qui est un avantage considérable par rapport aux méthodes de l'art antérieur, Entre les deux asymptotes, pour les temps intermédiaires, chaque courbe d'index C_{D}e^{2s} a une forme différente bien contrastée.

Si dP représente la différence de deux mesures successives de la pression du fluide dans le puits et si dt représente l'intervalle de temps (court) séparant ces deux mesures successives, on calcule pour tous les couples de mesures successives les valeurs ΔP' = dP/dt. Ce calcul permet de déterminer de façon pratique les valeurs successives de la dérivée mathématique ΔP' qui par définition est égale au rapport dP/dt lorsque dt tend vers zéro. En traçant la courbe ΔP' en fonction de Δt (Δt étant l'intervalle de temps entre l'instant de la mesure considérée et l'instant de modification de débit du fluide) de façon à former un graphe expérimental, et en prenant les mêmes échelles logarithmiques que celles adoptées pour tracer les courbes-type de la figure 1, on peut déterminer les caractéristiques physiques du système puits-formation souterraine. En effet, le décalage des ordonnées de la courbe expérimentale et des courbes-type permet de déterminer la valeur de C (ce qui est évident au vu de l'équation (2), en effectuant log P'_{D} - log ΔP' et en connaissant les valeurs de q et B). Le décalage des abscisses de la courbe expérimentale par rapport à la courbe-type choisie permet de déterminer la valeur kh (connaissant C et µ, ce qui est évident au vu de l'équation (3) en effectuant log t_{D}/C_{D} - log Δt). Enfin le choix de la courbe-type correspondant à la courbe expérimentale permet de déterminer le coefficient S (par le calcul préalable de Cₒ à partir de l'équation (14) comme il sera montré par la suite). Le graphe théorique de la figure 1 étant utilisé de la même façon que celui de la figure 2, par comparaison avec la courbe expérimentale, seule l'utilisation du graphe de la figure 2 est illustrée (figure 3).

. La méthode de détermination des caractéristiques physiques par utilisation du graphe de la figure 1 a été améliorée en suivant l'évolution, non plus de la dérivée mathématique de la pression sans dimension, mais en suivant l'évolution, en fonction de t_{D}/C_{D}, du produit de la dérivée P'ₒ de la pression sans dimension (dérivée par rapport à t_{D}/C_{D}) par le rapport t_{D}/C_{D}. Cette nouvelle méthode est illustrée à la figure 2 par un graphe représentant le comportement d'une formation homogène présentant l'effet pariétal et l'effet de décompression du fluide du puits. L'axe des données correspond à P'_{D} . t_{D}/C_{D} et l'axe des abscisses correspond à t_{D}/C_{D}, P'_{D} étant la dérivée de P_{D} par rapport à t_{D}/C_{D}.

De plus, l'index C_{D}e^{2s} a été choisi pour représenter les courbes-type. Comme dans le cas de la figure 1, l'effet prédominant au début de l'essai de puits est l'effet de-décompression du fluide. Cet effet correspond aux équations (4) et (5). A partir de l'équation (5), on peut écrire :

On remarque dans cette dernière équation, que pour les temps courts, les courbes-type tendent vers une asymptote de pente égale à 1.

Pour les temps longs, correspondant à la partie droite du graphe de la figure 2, les équations (6) et (7) demeurent valables puisqu'on se trouve en fin de test en écoulement radial infini pour une formation homogène. L'équation (7) peut s'écrire :

Il en résulte que pour les temps longs, la valeur du produit P'_{D} . t_{D}/C_{D} est égale à 0.5 et que les courbes-type tendent vers une asymptote de pente nulle.

On remarque que pour le régime d'écoulement intermédiaire situé au centre du graphe de la figure 2, les courbes-type sont de forme très contrastée, ce qui permet une identification beaucoup plus précise de la courbe expérimentale avec l'une des courbes-type que par les méthodes de l'art antérieur. Par rapport au graphe de la figure 1, on peut dire que le graphe de la figure 2 correspond, en première approximation. à une rotation de 45° du graphe de la figure 1. Cependant, les courbes-type ont un relief plus accentué et la présentation du graphe de la figure 2 est plus pratique. Les valeurs de l'index C_{D}e^{2s} sont indiquées sur les courbes-type. La figure 3 illustre l'utilisation du graphe des courbes-type de la figure 2. Ce graphe a été reproduit sur la figure 3 avec. en ordonnée, P'_{D} . t_{D}/C_{D} et en abscisse t_{D}/C_{D}. Les différences de pression dP mesurées dans le puits, pour des différences de temps successifs dt, sont utilisées pour calculer les valeurs ΔP' = dP/dt comme indiqué précédemment. On multiplie les valeurs successives de ΔP' par les intervalles de temps correspondants Δt et on trace ensuite un graphe expérimental représentant le produit ΔP' . At en ordonnée en fonction de Δt en abscisse. Les valeurs de ΔP sont en psi (1 psi = 0,068 bar) et les valeurs de At sont en heure. Les deux graphes théorique et expérimental ont la même échelle logarithmique. On commence par superposer la partie droite, qui est rectiligne. de la courbe expérimentale tracée sur la figure 3 à l'aide de points, à la partie rectiligne des courbes-type à droite du graphe. Ceci est facile à réaliser puisque cette partie des courbes est une droite de pente nulle. On décale ensuite le graphe expérimental le long de l'axe des temps de façon à faire correspondre sa partie gauche avec la partie gauche des courbes-type. Ceci est également facile puisque cette partie des courbes-type est une droite de pente égale à 1. Si la formation souterraine étudiée a un comportement homogène, la courbe expérimentale doit alors se superposer parfaitement, aux erreurs de précision des mesures près, à une courbe-type. Dans l'exemple montré sur la figure 3, cette courbe-type correspond à C_{D}e^{2S} = 10¹⁰. Le décalage des axes de coordonnées de la courbe expérimentale avec les axes des courbes-type permet de déterminer les valeurs du produit kh et la valeur de l'effet de décompression du fluide dans le puits. En effet. en combinant les équations (2) et (3). on obtient : qui s'écrit :

Le membre de gauche de cette dernière équation correspond au décalage des ordonnées représenté par Y sur la figure 3.

La valeur de Y permet de déterminer le produit kh. En effet, la valeur du débit de fluide q est généralement connue par des mesures ayant été préalablement effectuées avec un débitmètre ou un séparateur, et les valeurs du coefficient B de dilatation du fluide et de sa viscosité µ sont déterminées par l'analyse d'échantillons du fluide (analyse appelée habituellement « PVT •). En conséquence, la valeur du produit perméabilité-épaisseur kh peut être déterminée en connaissant la valeur Y mesurée.

De la même façon, l'équation (3) peut s'écrire

Le membre de gauche de cette équation correspond au décalage X des abscisses de la courbe-type choisi et de la courbe expérimentale. Connaissant la valeur de ce décalage X ainsi que les valeurs de la viscosité µ et du produit kh, on déduit de l'équation (13) la valeur du coefficient C de l'effet de décompression du fluide du puits.

La valeur du coefficient S de l'effet pariétal est déterminé par la correspondance de la courbe expérimentale avec l'une des courbes-type, la correspondance des deux courbes conduisant à la valeur de C_{D}e^{2s}. La valeur de Cₒ est déterminée par la valeur de C par l'équation suivante : dans laquelle <b c,h représente le produit porosité-compressibilité-épaisseur. connu à partir d'études géologiques (telles que par exemple, l'analyse d'échantillons ou les diagraphies électriques) et r est le rayon du puits. La valeur du coefficient S peut donc être calculée à partir de la valeur de C_{D}e^{2s},

Les courbes-type représentées sur les figures 1 et 2 correspondent au comportement d'un modèle théorique de formation homogène lorsqu'on impose soudainement une augmentation du débit du fluide produit par la formation, et plus spécialement lorsqu'on ouvre une vanne en surface du puits pour le faire produire à débit constant alors qu'il était fermé auparavant (courbe de « drawdown •).

Selon l'une des caractéristiques de la présente invention, pour les analyses d'essais de puits correspondant à la fermeture du puits, la courbe expérimentale est tracée en échelle logarithmique en portant en abscisse les intervalles de temps Δt et en ordonnée : tp représentant la durée pendant laquelle la formation a été mise en production. L'analyse des essais de puits peut alors être faite par la comparaison de cette courbe expérimentale avec les courbes-type du graphe de la figure 2.

La représentation des courbes-type, avec en ordonnée P'_{D} . t_{D}/C_{D} et en abscisse t_{D}/C_{D,} est utilisable non seulement pour les formations souterraines homogènes mais également pour les formations non homogènes présentant par exemple une double porosité. La figure 4 montre un exemple d'application à une formation ayant une double porosité. Dans ce cas, le fluide produit par la formation est contenu dans la matrice, c'est-à-dire dans la roche composant la formation. et dans les interstices ou fissures contenues dans la matrice. On a donc un système dans lequel le fluide contenu dans la matrice s'écoule d'abord dans les fissures avant de passer dans le puits. Le coefficient ω caractérise le rapport du volume de fluide produit par les fissures au volume de fluide produit par le système total (matrice + fissure). Le coefficient λ caractérise le retard de la matrice à produire le fluide dans les fissures par rapport à la production des fissures elles-mêmes. Le graphe de la figure 4 correspond à un modèle théorique de formation ayant une double porosité. Sur ce graphe, on a représenté, en traits pleins, les courbes-type correspondant au modèle homogène, identiques à celles de la figure 2, en pointillés des courbes-type en choisissant comme index et en semi-pointillé des courbes-type en choisissant comme index

Les courbes en pointillés représentent l'équation :

Les courbes en semi-pointillés représentent l'équation :

On a également représenté par des points une courbe expérimentale typique caractérisant une formation à double porosité. L'utilisation du graphe de la figure 4 permet de déterminer les valeurs des coefficients w et λ, en plus des valeurs de kh, C et S. On remarque que les courbes caractérisant le comportement d'un modèle hétérogène ont une forme très marquée en appliquant la méthode selon la présente invention.

La présente invention permet également de tracer sur un même graphe théorique les courbes-type de la figure 2. P'_{D} . t_{D}/C_{D} en fonction de t_{D}/C_{D} mais également les courbes-type Pₒ en fonction de t_{D}/C_{D} décrites dans le brevet des Etats-Unis d'Amérique n° 4.328,705. La juxtaposition de ces deux séries de courbes-type sur un même graphe est montrée sur la figure 5. On peut en effet réaliser cette superposition sur un même graphe car pour passer de P'_{D} . t_{D}/C_{D} aux données expérimentales qui sont ΔP' · Δt, il faut multiplier ces dernières par un coefficient qui est donné par l'équation (11 ). Pour passer de P_{D} aux données expérimentales ΔP, dans le cas des courbes-type du brevet cité, il faut multiplier ces dernières par le même coefficient que précédemment. On peut donc superposer les deux séries de courbes-type et porter en ordonnée, avec une même échelle, P_{D} et P'_{D} . t_{D}/C_{D}. Pour utiliser le graphe théorique de la figure 5. on utilise alors un même graphe expérimental comportant deux courbes représentant en ordonnée les variations de pression ΔP pour l'une et ΔP'_{D} . t_{D}/C_{D} pour l'autre, Δt étant porté en abscisse pour les deux courbes. Le graphe combiné de la figure 5 permet une comparaison plus précise des deux courbes expérimentales avec les courbes-type.

La méthode de détermination des caractéristiques d'une formation souterraine qui vient d'être décrite présente de nombreux avantages. Ainsi, l'analyse des essais de puits peut-être effectuée à l'aide d'un seul graphe, alors que les méthodes de l'art antérieur font appel à un graphe général en échelle logarithmique en utilisant toutes les données expérimentales et à un graphe spécialisé en échelle semi-logarithmique et ne prenant en compte qu'une partie des données expérimentales. Du fait du comportement des modèles de systèmes formation-puits au début et en fin d'essai de puits (temps courts et temps longs sur les graphes) qui se traduit par des lignes droites de pentes bien définies pour les deux extrémités des courbes-type, le calage de la courbe expérimentale avec les courbes-type peut se faire sans ambiguïté. La combinaison des courbes-type de l'art antérieur avec les courbes-type de la présente invention sur un même graphe présente un avantage certain. De plus. la définition d'un nouveau temps. donné par l'équation (15), permet d'analyser les essais de puits effectués par la fermeture du puits.

## Revendications

1. Méthode de détermination des caractéristiques physiques d'un système formé d'un puits et d'une formation souterraine contenant un fluide et communiquant avec ledit puits, ladite formation présentant de l'effet pariétal et/ou le fluide se comprimant ou se décomprimant dans le puits et ladite formation étant homogène ou hétérogène, méthode selon laquelle on provoque un changement de débit dudit fluide et on mesure une grandeur caractéristique de la pression P du fluide à des intervalles de temps successifs Δt. ladite méthode étant caractérisée en ce que l'on compare,
- d'une part, à partir d'un modèle théorique de système de puits-réservoir, l'évolution théorique du logarithme de la dérivée P'_{D} de la pression sans dimension en fonction du logarithme de t_{D}/C_{D}, ladite dérivée P'_{D} étant par rapport à t_{D}/C_{D}, tₒ représentant le temps sans dimension et Cₒ le coefficient sans dimension de l'effet de compression ou de décompression du fluide dans le puits, avec
- d'autre part, l'évolution expérimentale du logarithme de la dérivée ΔP' de la pression en fonction du logarithme des intervalles de temps correspondants Δt, ladite dérivée ΔP' étant par rapport au temps t, et en ce que l'on détermine de la comparaison desdites évolutions théorique et expérimentale au moins une caractéristique du système puits-formation, choisie parmi le produit kh de la perméabilité k par l'épaisseur de ladite formation h, le coefficient C.

2. Méthode selon la revendication 1, caractérisée en ce que ladite évolution théorique est celle du logarithme du produit P'_{D} . t_{D/}C_{D} en fonction du logarithme de t_{D}/C_{D} et ladite évolution expérimentale est celle du logarithme du produit ΔP'. Δt en fonction du logarithme de Δt.

3. Méthode selon la revendication 2, caractérisée en ce qu'en plus, on compare l'évolution théorique du logarithme de P_{D} en fonction du logarithme de t_{D}/C_{D} avec l'évolution expérimentale du logarithme de ΔP en fonction du logarithme de Δt.

4. Méthode selon l'une des revendications 1, 2 ou 3, caractérisée en ce que ladite évolution calculée est également fonction d'une grandeur caractéristique du produit C_{D}e^{2S} et en ce qu'on détermine la valeur du coefficient S de l'effet pariétal.

5. Méthode selon l'une des revendications précédentes caractérisée en ce que, lorsque la formation étudiée présente une double porosité, ladite évolution théorique est en plus fonction des index et dans lesquelles λ caractérise le retard de production de fluide par la roche de la formation souterraine comparé à la production de fluide par les fissures de la formation souterraine et ω représente le rapport du volume de fluide produit par lesdites fissures par le volume de fluide produit par le système total et en ce que l'on détermine de la comparaison des évolutions théorique et expérimentale les valeurs de λ et w.

6. Méthode selon l'une des revendications 2 à 5 caractérisée en ce que lorsque ledit changement de débit du fluide correspond à la fermeture du puits, on compare ladite évolution calculée avec l'évolution expérimentale du logarithme de l'expression : en fonction du logarithme des intervalles de temps Δt, tp étant le temps pendant lesquels le puits a été mis en production.

7. Méthode selon les revendications 1 et 4 caractérisée en ce que l'on trace un graphe théorique de courbes-type en coordonnées cartésiennes et en échelle logarithmique, ledit graphe représentant ladite évolution théorique de la dérivée P'_{D}, en fonction de t_{D/}C_{D},

8. Méthode selon les revendications 5 et 7 caractérisée en ce qu'on trace en plus deux familles de courbes-type correspondant aux index • et

9. Méthode selon l'une des revendications 7 et 8 caractérisée en ce qu'on trace une courbe expérimentale en coordonnées cartésiennes et avec la même échelle logarithmique que ledit graphe théorique, ladite courbe expérimentale représentant ladite évolution expérimentale de ΔP' en fonction de Δt, en ce qu'on fait correspondre ladite courbe expérimentale avec l'une des courbes-type dudit graphe théorique et en ce qu'on détermine au moins l'une des caractéristiques kh, C. S, λ et ω par le décalage des axes de coordonnées du graphe théorique et de la courbe expérimentale et par le choix de l'une des courbes-type.

10. Méthode selon la revendication 9, caractérisée en ce qu'on détermine le coefficient C par le décalage des axes d'ordonnées de la courbe expérimentale et du graphe théorique, kh par le décalage des axes d'abscisses de la courbe expérimentale et du graphe théorique et S, w et λ par le choix de la courbe-type du graphe théorique correspondant à la courbe expérimentale.

11. Méthode selon les revendications 2 et 4 caractérisée en ce que l'on trace un graphe théorique de courbes-type en coordonnées cartésiennes et en échelle logarithmique, ledit graphe représentant ladite évolution théorique du produit P' . t_{D}/C_{D}, en fonction de t_{D}/C_{D}.

12. Méthode selon les revendications 3 et 11, caractérisée en ce que l'on superpose audit graphe théorique, un deuxième graphe théorique représentant l'évolution théorique de P_{D} en fonction de t_{D}/C_{D}.

13. Méthode selon les revendications 5 et 11 caractérisée en ce qu'on trace en plus deux familles de courbes-type correspondant aux index et

14. Méthode selon la revendication 11 ou 13 caractérisée en ce qu'on trace une courbe expérimentale en coordonnées cartésiennes et avec la même échelle logarithmique que ledit graphe théorique, ladite courbe expérimentale représentant ladite évolution expérimentale du produit ΔP' · Δt, en fonction de Δt, en ce qu'on fait correspondre ladite courbe expérimentale avec l'une des courbes-type dudit graphe théorique et en ce qu'on détermine au moins l'une des caractéristiques kh, C. S, \ et ω par le décalage des axes de coordonnées du graphe théorique et de la courbe expérimentale et par le choix de l'une des courbes-type.

15. Méthode selon les revendications 12 et 14, caractérisée en ce qu'en plus on trace une deuxième courbe expérimentale représentant l'évolution expérimentale de AP en fonction de Δt, en ce qu'on fait correspondre ladite deuxième courbe expérimentale avec l'une des courbes-type dudit deuxième graphe théorique et en ce qu'on détermine au moins l'une des caractéristiques kh, C et S, par le décalage des axes de coordonnées du deuxième graphe théorique et de la deuxième courbe expérimentale et par le choix de l'une des courbes-type.

16. Méthode selon les revendications 14 ou 15, caractérisée en ce qu'on détermine le coefficient kh par le décalage des axes d'ordonnées de la courbe expérimentale et du graphe théorique, C par le décalage des axes d'abscisses de la courbe expérimentale et du graphe théorique et S par le choix de la courbe-type du graphe théorique correspondant à la courbe expérimentale.

## Claims

1. Method of determining the physical characteristics of a system formed by a well and a subterranean formation containing a fluid and communicating with said well, when said formation has skin effect and/or the fluid being compressed or decompressed in the well and said formation is homogeneous or heterogeneous ; method according to which a change is made to the flow rate of said fluid and a measurement is made of a parameter characteristic of the pressure P of the fluid at successive time intervals Δt. said method being characterized by the fact that a comparison is made :
- On the one hand, based on a theoretical well-reservoir system model, the theoretical evolution of the logarithm of the derivative P'_{D} of the dimensionless pressure as a function of the logarithm of t_{D}/C_{D}, said derivative P'ₒ being relative to t_{D}/C_{D}, to representing the dimensionless time and C_{D} the dimensionless coefficient of the effect of compression or decompression of the fluid in the well, to :
- on the other hand, the experimental evolution of the logarithm of the derivative ΔP' of the pressure as a function of the logarithm of the corresponding time intervals Δt, said derivative ΔP' being relative to the time t,
and that based on the comparison of said theoretical and experimental evolutions, a determination is made of at least one characteristic of the well-formation system, which may be the product kh of the permeability k times the thickness h of the said formation or the coefficient C.

2. Method according to claim 1, characterized by the fact that said theoretical evolution is that of the logarithm of the product P'_{D} t_{D}/C_{D} as a function of the logarithm of t_{D}/C_{D} and said experimental evolution is that of the logarithm of the product ΔP' At as a function of the logarithm of Δt.

3. Method according to claim 2, characterized by the fact that in addition, a comparison is made between the theoretical evolution of the logarithm of P_{D} as a function of the logarithm of t_{D}/C_{D} and the experimental evolution of the logarithm of ΔP as a function of the logarithm of Δt.

4. Method according to one of the claims 1. 2 or 3, characterized by the fact that said calculated evolution is also a function of a parameter characteristic of the product C_{D} e^{2s} and that a determination is made of the value of the skin effect coefficient S.

5. Method according to one of the above claims characterized by the fact that when the formation under study has double porosity, said theoretical evolution is also a function of the indexes and in which characterizes the delay in fluid production by the rock of the subterranean formation compared to the production of fluid by the fissures of the subterranean formation and ω represents the ratio of the volume of fluid produced by said fissures to the volume of fluid produced by the total system, and the fact that a determination is made of the values of and w from the comparison of the theoretical and experimental evolutions.

6. Method according to one of the claims 2 to 5, characterized by the fact that when said change in the flow rate of the fluid corresponds to the closure of the well, said calculated evolution is compared to the experimental evolution of the logarithm of the expression : as a function of the logarithm of the time intervals Δt, tp being the time during which the well has been in production

7. Method according to claims 1 and 4, characterized by the fact that a theoretical graph is plotted of the typical curves, using cartesian coordinates and logarithmic scale, and said graph represents said theoretical evolution of the derivative P'_{D} as a function of t_{D}/C_{D}.

8. Method according to claims 5 and 7. characterized by the fact that in addition, two series of typical curves corresponding to the indexes and are plotted.

9. Method according to one of the claims 7 and 8. characterized by the fact that an experimental curve is plotted on cartesian coordinates and with the same logarithmic scale as said theoretical graph. and said experimental curve represents said experimental evolution of ΔP' as a function of Δt ; that said experimental curve is fitted to one of the typical curves of the theoretical graph and that at least one of the characteristics kh, C, S, λ and ω is determined by offsetting the coordinate axes of the theoretical graph and the experimental curve and by selecting one of the typical curves.

10. Method according to claim 9, characterized by the fact that the coefficient C is determined by offsetting the ordinate axes of the experimental curve and the theoretical graph, kh by offsetting the abscissa axes of the experimental curve and the theoretical graph and S, ω and λ by selecting the typical curve of the theoretical graph which fits the experimental curve.

11. Method according to claims 2 and 4, characterized by the fact that a theoretical graph of typical curves is plotted using cartesian coordinates and logarithmic scale, and said graph represents said theoretical evolution of the product P' . t_{D}/C_{D} as a function of t_{D}/C_{D}.

12. Method according to claims 3 and 11, characterized by the fact that a second theoretical graph representing the theoretical evolution of P_{D} as a function of tₒ/C_{D} is laid over said theoretical graph.

13. Method according to claims 5 and 11, characterized by the fact that in addition, two series of typical curves corresponding to the indexes and are plotted.

14. Method according to claim 11 or 13, characterized by the fact that an experimental curve is plotted using cartesian coordinates and the same logarithmic scale as said theoretical graph, and said experimental curve represents said experimental evolution of the product ΔP' · At as a function of Δt ; that said. experimental curve is fitted to one of the typical curves of said theoretical graph ; and that at least one of the characteristics kh, C. S λ or ω is determined by offsetting the coordinate axes of the theoretical graph and the experimental curve and by selecting one of the typical curves.

15. Method according to claims 12 and 14, characterized by the fact that in addition, a second experimental curve is plotted, representing the experimental evolution of AP as a function of Δt, and that said second experimental curve is fitted to one of the typical curves in said second theoretical graph and at least one of the characteristics kh, C or S is determined by offsetting the coordinate axes of the second theoretical graph and the second experimental curve and by selecting one of the typical curves.

16. Method according to claims 14 or 15, characterized by the fact that the coefficient kh is determined by offsetting the ordinate axes of the experimental curve and the theoretical graph, C by offsetting the abscissa axes of the experimental curve and the theoretical graph and S by selecting the typical curve of the theoretical graph which fits the experimental curve.

## Patentansprüche

1. Verfahren zur Bestimmung der physikalischen Eigenschaften eines Systems, das aus einer Bohrung und einer unterirdischen Formation besteht, die eine Flüssigkeit enthält und mit der genannten Bohrung in Verbindung steht, wobei die besagte Formation einen Skineffekt aufweist und/oder der Flüssigkeitsdruck in der Bohrung erhöht oder verringert wird und besagte Formation homogen oder heterogen ist ; ein Verfahren gemäss dem die Durchflußmenge der besagten Flüssigkeit geändert wird und ein Parameter, der für den Druck P der Flüssigkeit an aufeinanderfolgenden Zeitintervallen At charakteristisch ist. gemessen wird, wobei dieses Verfahren dadurch gekennzeichnet ist, daß ein Vergleich durchgeführt wird :
- einerseits, des auf einem theoretischen Modell des Bohrloch/Reservoirsystems basierenden theoretischen Verlaufs des Logarithmus der Ableitung P'_{D} des dimensionslosen Druckes als Funktion des Logarithmus von t_{D}/C_{D}, wobei die Ableitung P'_{D} bezüglich t_{D}/C_{D} durchgeführt wird, wobei t_{D} die dimensionslose Zeit und C_{D} den dimensionslosen Koeffizienten des Einflusses der Druckerhöhung oder Druckabsenkung der Flüssigkeit in der Bohrung darstellt, mit :
- andererseits, der experimentellen Form des Logarithmus der Ableitung AP' des Drucks als Funktion des Logarithmus der entsprecheden Zeitintervalle Δt, wobei die genannte Ableitung AP' auf die Zeit t bezogen ist.
und daß, auf der Basis eines Vergleichs der genannten theoretischen und experimentellen Kurven mindestens ein charakteristischer Parameter des Bohrloch/Formationssystems bestimmt wird, welcher das Produkt kh der Permeabilität k multipliziert mit der Dicke h der genannten Formation oder der Koeffizient C sein kann.

2. Verfahren nach Anspruch 1. dadurch gekennzeichnet, daß der theoretische Verlauf der des Logarithmus des Produkts P'_{D} t_{D}/C_{D} als Funktion des Logarithmus von t_{D}/C_{D} ist, und daß der experimentelle Verlauf der des Logarithmus des Produkts ΔP' · Δt als Funktion des Logarithmus von Δt ist.

3. Verfahren nach Anspruch 2, dadurch gekennzeichnet, daß zusätzlich ein Vergleich zwischen dem theoretischen Verlauf des Logarithmus von P_{D} als Funktion des Logarithmus von t_{D}/C_{D} und dem experimentellen Verlauf des Logarithmus von ΔP als Funktion des Logarithmus von Δt durchgeführt wird.

4. Verfahren nach einem der Ansprüche 1, 2 oder 3, dadurch gekennzeichnet, daß der genannte berechnete Verlauf auch eine Funktion eines Parameters ist. der für das Produkt C_{D}e^{2S} charakteristisch ist, und daß der Wert des Koeffizienten S für den Skineffekt bestimmt wird.

5. Verfahren nach einem der oben angeführte Ansprüche, dadurch gekennzeichnet, daß. wenn die betrachtete Formation primäre und sekundäre Porosität aufweist. die besagte theoretische Kurve auch eine Funktion der Indices und ist. wobei die Verzögerung in der Produktion der Flüssigkeit durch das Gestein der unterirdischen Formation verglichen mit der Flüssigkeitsproduktion durch die Klüftung der unterirdischen Formation darstellt und wobei ω das Verhältnis des Volumens der durch die genannten Klüfte produzierten Flüssigkeit zum Gesamtvolumen der vom System produzierten Flüssigkeit darstellt, und dadurch, daß die Werte von λ und w durch einen Vergleich der theoretischen und experimentellen Kurven bestimmt werden.

6. Verfahren nach einem der Ansprüche 1 bis 5, dadurch gekennzeichnet, daß wenn die genannte Aenderung in der Förderrate der Flüssigkeit der Drosselung der Bohrung entspricht. die genannte berechnete Kurve mit der experimentellen Kurve des Logarithmus des Ausdrucks : als Funktion des Logarithmus des Zeitintervalls Δt verglichen wird, wobei tp die Zelt ist, während der die Bohrung in Produktion war.

7. Verfahren nach den Ansprüchen 1 und 4, dadurch gekennzeichnet, daß ein theoretisches Diagramm von representativen Kurven in kartesischen Koordinaten und logarithmischen Maßstab gezeichnet wird, und daß das genannte Diagramm die genannte theoretische Entwicklung der Ableitung P'_{D} als Funktion von t_{D}/C_{D} darstellt.

8. Verfahren nach den Ansprüchen 5 und 7, dadurch gekennzeichnet, daß zusätzlich zwei, den Indices und entsprechenden Kurvenscharen gezeichnet werden.

9. Verfahren nach einem der Ansprüche 7 und 8, dadurch gekennzeichnet, daß eine experimentelle Kurve in kartesischen Koordinaten und mit dem gleichen logarithmischen Maßstab wie die genannte theoretische Kurve gezeichnet wird und daß die genannte experimentelle Kurve den experimentellen Verlauf von ΔP' als Funktion von Δt darstellt ; daß die genannte experimentelle Kurve an eine der representativen Kurven des theoretischen Diagramms angepaßt wird und daß zumindest einer der charakteristischen Parameter kh, C, S, λ und ω aus der Verschiebung zwischen der Koordinatenachsen des theoretischen Diagramms und denen der experimentellen Kurve und durch die Auswahl einer der representativen Kurven bestimmt wird.

10. Verfahren nach Anspruch 9, dadurch gekennzeichnet, daß der Koeffizient C aus der Verschiebung der Ordinaten der experimentellen Kurve und des theoretischen Diagramms, kh aus der Verschiebung der Abszissen der experimentellen Kurve und des theoretischen Diagramms und S, ω und λ durch Auswahl der representativen Kurve des theoretischen Diagramms, die der experimentellen Kurve entspricht, bestimmt wird.

11. Verfahren nach den Ansprüchen 2 und 4. dadurch gekennzeichnet, daß ein theoretisches Diagramm der representativen Kurven unter Verwendung kartesischer Koordinaten und eines logarithmischen Maßstabs gezeichnet wird und daß die genannte Darstellung den theoretischen Verlauf des Produkts P' . t_{D}/C_{D} als Funktion von t_{D}/C_{D} darstellt.

12. Verfahren nach den Ansprüchen 3 und 11, dadurch gekennzeichnet, daß ein zweites theoretisches Diagramm, das den theoretischen Verlauf von P_{D} als Funktion von t_{D}/C_{D} darstellt, auf die genannte theoretische Kurve gelegt wird.

13. Verfahren nach den Ansprüchen 5 und 11, dadurch gekennzeichnet, daß zusätzlich zwei, den Indices und entsprechende Kurvenscharen gezeichnet werden.

14. Verfahren nach den Ansprüchen 11 und 13, dadurch gekennzeichnet, daß eine experimentelle Kurve unter Verwendung kartesischer Koordinaten und desselben logarithmischen Maßstabs wie das genannte theoretische Diagramm gezeichnet wird, und daß die genannte experimentelle Kurve den genannten experimentellen Verlauf des Produkts ΔP' · Δt als Funktion von Δt darstellt ; daß die genannte experimentelle Kurve an eine der representativen Kurven des theoretischen Diagramms angepaßt wird ; und daß zumindest einer der charakteristischen Parameter kh, C, S, oder w aus der Verschiebung der Koordinatenachsen des theoretischen Diagramms und der experimentellen Kurve und aus der Wahl einer der representativen Kurven bestimmt wird.

15. Verfahren nach den Ansprüchen 12 und 14, dadurch gekennzeichnet, daß zusätzlich eine zweite experimentelle Kurve gezeichnet wird, die den experimentellen Verlauf von ΔP als Funktion von Δt darstellt, und daß die genannte zweite experimentelle Kurve an eine der representativen Kurven im genannten zweiten theoretischen Diagramm angepaßt wird und daß zumindest einer der charakteristischen Parameter kh, C oder S aus der Verschiebung der Koordinatenachsen des zweiten theoretischen Diagramms und der zweiten experimentellen Kurve und durch die Auswahl eines der representativen Kurven bestimmt wird.

16. Verfahren nach den Ansprüchen 14 oder 15, dadurch gekennzeichnet, daß der Koeffizient kh aus der Verschiebung der Ordinate der experimentellen Kurve und des theoretischen Diagramms, C aus der Verschiebung der Abszisse der experimentellen Kurve und des theoretischen Diagramms und S durch die Auswahl der representativen Kurve des theoretischen Diagramms, das der experimentellen Kurve entspricht, bestimmt wird.
